# FASCICULE DE BREVET EUROPEEN

(11) **EP 0 612 889 B1**
(45) Date de publication et mention de la délivrance du brevet: **03.12.1997**
(21) Numéro de dépôt: 94400368.0
(22) Date de dépôt: 21.02.1994
(51) Int. Cl.: E02D 3/12

(54) **Installation à sas pour dispositif de traitement des sols par jet(s) rotatif(s)**
Schleuse für Bodenbearbeitungsvorrichtung mit rotierenden Strahlen
Lock for soil treating apparatus with rotating jet(s)

(30) Priorité: 22.02.1993 FR 9301992
(43) Date de publication de la demande: 31.08.1994
(73) Titulaire: SOLETANCHE BACHY FRANCE, 92000 Nanterre (FR)
(72) Inventeur: Gessay, Jean-Claude, F-77680 Roissy en Brie (FR); Clément, Pierre, F-92360 Meudon la Forêt (FR)
(74) Mandataire: Colas, Jean-Pierre

(56) Documents cités:
- WO-A-90/08855
- CH-A- 471 942
- NL-C- 38 682

## Description

L'invention concerne une installation à sas pour dispositif de traitement des sols par jet(s) rotatif(s).

Le procédé de traitement des sols par jet(s) rotatif(s) est bien connu et est utilisé pour la réalisation d'écrans d'étanchéité dans la masse d'un terrain perméable.

Selon ce procédé, un matériau exogène ou coulis est introduit dans le terrain considéré à partir d'un forage sous la forme d'au moins un jet convenablement orienté à grande vitesse qui, sur sa trajectoire, déstructure le terrain en place, et, selon la nature dudit terrain, soit se mélange avec les éléments constitutifs de ce dernier et conduit, après prise, à la formation d'un mortier ou béton de sol (cas, par exemple, des terrains graveleux ou sableux), soit remplace purement et simplement le terrain et conduit, après prise, à la formation d'un coulis durci (cas, par exemple, des terrains argileux). Le ou les jet(s), en fonction du débit, de la pression motrice et des caractéristiques du terrain, ont un certain rayon d'action. Si l'outil assurant la formation du jet est mis en rotation-translation lente à l'intérieur du forage, on obtient un volume plus ou moins cylindrique de terrain traité ayant pour rayon le rayon d'action du ou des jets dans les conditions considérées, et une hauteur correspondant à l'amplitude du mouvement de translation.

On comprend aisément qu'il est ainsi possible de réaliser, par cette technique de jet, des écrans d'étanchéité par la juxtaposition d'une pluralité d'éléments cylindriques (ou colonnes) de terrain ainsi traité sur une certaine hauteur, réalisés à partir d'un maillage de forages parallèles de densité telle que les éléments ou colonnes se recoupent de façon à constituer un massif continu. Egalement, on peut utiliser des éléments cylindriques ou colonnes de ce type en tant qu'éléments porteurs.

Les jets utilisés peuvent être de divers types, c'est-à-dire être constitués d'un simple jet de coulis, ou d'un jet de coulis entouré d'un jet d' air annulaire pour en accroître le rayon d'action, ou d'une association d'un jet d'eau entouré d'un jet d'air annulaire assurant la déstructuration du terrain et d'un jet de coulis distinct, habituellement prévu à un niveau inférieur à celui du jet d'eau.

Pour la mise en oeuvre de ce procédé, on utilise habituellement un dispositif comprenant une centrale de production d'un coulis de ciment alimentant en coulis une ou plusieurs pompes reliées, par l'intermédiaire d'un joint tournant, à un train de tubes introduit dans le forage où doit se faire le traitement par jet. Le train de tubes peut être entraîné en translation et rotation grâce à une tête rotative hydraulique enserrant l'extrémité supérieure du train de tubes, qui est elle-même montée sur une glissière de forage. La ou les pompes délivrent le fluide déstructurant (coulis ou eau) à des pressions de l'ordre de 200 à 700 bars ou plus.

Le train de tubes est formé de tronçons tubulaires unitaires raccordables munis de joints d'étanchéité appropriés et chaque tronçon peut être formé d'un simple tube (jet simple) ou de plusieurs tubes coaxiaux (jet double ou triple). Les liquides (coulis, eau) sont éjectés par une ou des buse(s) d'un diamètre de 2 à 4 mm environ. Les tronçons de train de tubes peuvent avoir un diamètre de 50 à 200 mm environ.

Tout récemment, un perfectionnement a été proposé , dans la demande de brevet français No. 92 13154 déposée le 3 Novembre 1992 (correspondant au document EP-A-0596792 formant l'état de la technique selon l'Article 54(3) CBE), ce perfectionnement consistant à utiliser des tuyaux flexibles, extérieurs au train de tubes, pour alimenter les buses, le train de tubes ne jouant plus qu'un rôle d'entraînement mécanique et étant animé d'un mouvement rotatif non plus continu, mais alternatif.

Un outil de forage peut être prévu, en outre, au-dessous des buses, à l'extrémité inférieure du train de tubes pour réaliser le forage dans lequel s'effectuera le traitement. Cet outil peut être plein ou être le siège d'une circulation d'un fluide de forage alimenté par le train de tubes. Dans ce dernier cas, cet outil peut être équipé d'un dispositif anti-retour pour éviter que des sédiments obturent l'intérieur de train de tubes lors de la manoeuvre d'ajout ou de retrait d'un tronçon tubulaire. En variante, le forage peut être exécuté préalablement par un dispositif distinct.

En pratique le traitement par jet est commencé en positionnant le dispositif à jet au fond du forage, en entraînant le train de tubes selon un mouvement de rotation et de translation vers la tête du forage jusqu'à ce qu'on obtienne une colonne de terrain traité de la hauteur voulue.

Dans certaines conditions de travail, par exemple dans le cas de forages remontants où les matériaux éjectés par le dispositif à jet ont tendance à s'échapper par gravité du forage, ou dans le cas de forages dont la tête se trouve à un niveau inférieur à celui d'une nappe d'eau souterraine, il est apparu des difficultés dans la mise en oeuvre des dispositifs à jet(s), liées au fait qu'on ne sait pas maîtriser le débit de matériau qui sort du forage.

Il existe donc un besoin pour un matériel qui permettrait de combler cette lacune.

L'invention a justement pour but de proposer une installation permettant de maintenir une pression dans l'espace annulaire du forage existant entre la paroi du forage et le train de tubes, et de maîtriser le débit de matériau qui doit être inévitablement évacué du forage.

Plus particulièrement, l'invention concerne une installation destinée à être utilisée conjointement avec un dispositif de traitement des sols par jet(s) rotatif(s) comprenant un train de tubes à la base duquel est montée au moins une buse d'éjection, cette buse étant alimentée en matériau à éjecter par le moyen du train de tubes ou de tuyaux flexibles extérieurs au train de tubes, ladite installation étant caractérisée en ce qu'elle comprend :
- une enceinte disposée en surface dans la continuité du forage et en relation étanche avec celui-ci, cette enceinte étant pourvue d'au moins un orifice muni d'un joint d'étanchéité pour le passage du train de tubes et des tuyaux flexibles éventuellement présents,
- une vanne d'arrêt permettant d'obturer complètement le forage, et
- un conduit d'évacuation des matériaux sortant du forage, raccordé à ladite enceinte et pourvu d'une vanne réglable permettant d'ajuster le débit desdits matériaux afin d'éviter l'établissement dans le forage d'une pression excessive.

Facultativement, la commande de la vanne réglable du conduit d'évacuation peut être asservie à la pression régnant dans le forage et effectuée automatiquement par un dispositif approprié.

Egalement, si désiré, il peut être prévu sur l'enceinte, une prise permettant de relier l'enceinte à une source de fluide sous pression dans le but de maintenir une pression dans le forage au cas où celle-ci viendrait à chuter en-dessous d'un seuil prédéterminé.

De préférence, l'enceinte est démontable en au moins deux parties, à savoir une partie inférieure équipée de la vanne d'arrêt et une partie supérieure pourvue du ou des orifice(s).

La description qui va suivre, faite en se référant aux dessins annexés, fera bien comprendre la structure et le fonctionnement de l'installation de l'invention.

Sur les dessins :
la figure 1 est une vue schématique d'une installation selon l'invention ; et
les figures 2 et 3 sont des vues schématiques illustrant le montage du dispositif de traitement par jet(s) rotatif(s) dans l'installation de la figure 1.

L'installation de la figure 1, qui est montée dans la continuité d'un forage 1 recevant un dispositif de traitement des sols par jet(s) rotatif(s) du type décrit dans la demande de brevet français précitée, dont on n'a illustré que le train de tubes 2 et les tuyaux flexibles, tels que 3a et 3b, d'alimentation des buses comprend une enceinte 4 formant sas, montée dans le prolongement du forage 1, un joint 5 assurant l'étanchéité entre la base de l'enceinte et la paroi du forage. L'enceinte 4, par exemple en acier, est constituée d'une partie inférieure 4a et d'une partie supérieure 4b solidarisées, par exemple, par boulonnage. La partie supérieure 4b est pourvue d'orifices 6, 7 et 8 pour le passage du train de tubes 2 et des tuyaux 3a et 3b, respectivement, des joints annulaires 9,10 et 11 étant prévus pour assurer l'étanchéité tout en permettant le mouvement ou le coulissement des organes 2, 3a et 3b. La partie inférieure 4a est équipée, au voisinage de sa jonction avec la partie 4b, d'une vanne d'arrêt 12 du type à passage intégral et d'un conduit d'évacuation 13 des matériaux sortant du forage sur lequel est installée une vanne 14 dont le réglage s'effectue automatiquement en fonction de la pression régnant dans le forage par l'intermédiaire d'un dispositif 15 reliée à une sonde de pression 16 montée dans l'enceinte. Le rôle de la vanne 14 est de maintenir la pression régnant dans le forage dans une gamme de valeurs prédéterminées et d'éviter qu'une pression excessive potentiellement dangereuse ne se développe dans le forage.

Enfin, l'installation comprend une tubulure 17 raccordée à l'enceinte et pourvue d'une vanne 18, pouvant être raccordée, si nécessaire, à une source de fluide sous pression dans le cas où la pression dans le forage viendrait à chuter, pour une raison quelconque, en-dessous d'une valeur désirée.

Les figures 2 et 3 illustrent le montage du dispositif de traitement des sols par jet(s) rotatif(s) dans l'installation de la figure 1. Après mise en place de la partie inférieure 4a dans le forage 1 et scellement de celle-ci par le joint 5 comme l'illustre la figure 2, on ferme la vanne d'arrêt 12. On vient alors positionner sur la vanne 12, la tête à buses 20 du dispositif de traitement par jet(s) rotatif(s), puis on raccorde à cette tête le train de tubes 2 et les tuyaux flexibles 3a, 3b après les avoir passés dans les orifices 6, 7 et 8 de la partie supérieure 4b de l'enceinte, comme l'illustre la figure 3. Après cela, il ne reste plus qu'à boulonner ensemble les parties 4a et 4b pour compléter l'installation. Avant de descendre la tête 20 dans le forage, on ouvre, bien évidemment, la vanne 12. Lorsqu'on désire enlever la tête 20 du forage, on procède à la manoeuvre inverse de celle qui vient d'être décrite.

Il va de soi, bien entendu, que si le dispositif à jet(s) rotatif(s) utilisé comportait un train de tubes assurant simultanément l'alimentation des buses, c'est-à-dire était un dispositif à jet(s) rotatif(f) classique, dépourvu de tuyaux d'alimentation flexibles, il conviendrait d'adapter l'enceinte en ne prévoyant que le seul orifice 6 et en omettant les orifices 7 et 8.

L'installation permet ainsi de mettre en oeuvre un dispositif de traitement de sols par jet(s) rotatif(s) dans des conditions de chantier nécessitant de travailler avec un forage maintenu sous pression, tout en permettant de maîtriser le débit des matériaux sortant du forage.

Il va de soi que le mode de réalisation décrit n'est qu'un exemple et que l'on pourrait le modifier, notamment par substitution d'équivalents techniques, sans sortir pour cela du cadre de l'invention comme définie dans les revendications.

## Revendications

1. Installation destinée à être utilisée conjointement avec un dispositif de traitement des sols par jet(s) rotatif(s) comprenant un train de tubes (2) à la base duquel est montée au moins une buse d'éjection, cette buse étant alimentée en matériau à éjecter par le moyen du train de tubes (2) ou de tuyaux flexibles (3a, 3b) extérieurs au train de tubes, ladite installation étant caractérisée en ce qu'elle comprend :
- une enceinte (4) disposée en surface dans la continuité du forage et en relation étanche avec celui-ci, cette enceinte étant pourvue d'au moins un orifice (6, 7, 8) muni d'un joint d'étanchéité (9, 10, 11) pour le passage du train de tubes et des tuyaux flexibles éventuellement présents,
- une vanne d'arrêt (12) permettant d'obturer complètement le forage, et
- un conduit d'évacuation (13) des matériaux sortant du forage, raccordé à ladite enceinte et pourvu d'une vanne réglable (14) permettant d'ajuster le débit desdits matériaux afin d'éviter l'établissement dans le forage d'une pression excessive.

2. Installation selon la revendication 1, caractérisée en ce que la commande de la vanne réglable d'évacuation est asservie à la pression régnant dans le forage.

3. Installation selon la revendication 1, caractérisée en ce qu'elle comporte en outre, une prise (17, 18) pour relier l'enceinte à une source de fluide sous pression.

4. Installation selon la revendication 1, caractérisée en ce que l'enceinte (4) est démontable en au moins deux parties, à savoir une partie inférieure (4a) équipée de la vanne d'arrêt (12) et une partie supérieure (4b) pourvue des orifices (6, 7, 8).

## Patentansprüche

1. Einrichtung zur Verwendung in Verbindung mit einer Bodenbearbeitungsvorrichtung mit rotierendem/-n Strahl/-en, die einen Rohrstrang (2) an dessen Basis wenigstens eine Ausstoßdüse angebracht ist aufweist, wobei die Düse über den Rohrstrang (2) oder außerhalb des. Rohrstrangs befindliche flexible Schläuche (3a, 3b) mit dem auszustoßenden Material versorgt wird, wobei die Einrichtung dadurch gekennzeichnet ist, daß sie aufweist:
- ein Gehäuse (4), das übertage im Verlauf des Bohrlochs und gegenüber diesem abgedichtet angeordnet ist, wobei das Gehäuse mit wenigstens einer Öffnung (6, 7, 8) versehen ist, die mit einer Dichtung (9, 10, 11) für den Durchgang des Rohrstrangs und der gegebenenfalls vorhandenen flexiblen Schläuche versehen ist;
- ein Absperrventil (12), das ein vollständiges Verschließen des Bohrlochs ermöglicht; und
- einer Saugleitung (13) für die aus dem Bohrloch kommenden Materialien, welche mit dem Gehäuse verbunden ist und ein regelbares Ventil (14) aufweist, das eine Einstellung der Fördermenge der genannten Materialien ermöglicht, um das Entstehen von zu hohem Druck im Bohrloch zu verhindern.

2. Einrichtung nach Anspruch 1, dadurch gekennzeichnet, daß die Betätigung des regelbaren Saugventils durch den im Bohrloch herrschenden Druck gesteuert ist.

3. Einrichtung nach Anspruch 1, dadurch gekennzeichnet, daß sie ferner einen Anschluß (17, 18) zum Verbinden des Gehäuses mit einer Druckfluidquelle aufweist.

4. Einrichtung nach Anspruch 1, dadurch gekennzeichnet, daß das Gehäuse (4) in wenigstens zwei Teile zerlegbar ist, nämlich ein unteres Teil (4a), das mit dem Absperrventil (12) versehen ist, und ein oberes Teil (4b), das mit den Öffnungen (6, 7, 8) versehen ist.

## Claims

1. Installation intended to be used in conjunction with a device for treating soils with at least one rotary jet, comprising a string of tubes (2) at the base of which at least one ejection nozzle is mounted, this nozzle being supplied with material to be ejected by means of the string of tubes (2) or flexible pipes (3a, 3b) external to the string of tubes, said installation being characterized in that it comprises:
- a chamber (4) arranged at the surface in continuation of the borehole and in leaktight connection therewith, this chamber being provided with at least one orifice (6, 7, 8) fitted with a sealing gasket (9, 10, 11) for the passage of the string of tubes and of the flexible pipes, if present,
- a shut-off valve (12) making it possible to close the borehole completely, and
- a conduit (13) for removing the materials leaving the borehole, connected to the said chamber and provided with an adjustable valve (14) for adjusting the flow rate of said materials in order to avoid the establishment in the borehole of an excessive pressure.

2. Installation according to Claim 1, characterized in that the control of the adjustable removal valve is slaved to the pressure prevailing in the borehole.

3. Installation according to Claim 1, characterized in that it further comprises a tap (17, 18) for connecting the chamber to a pressurized fluid source.

4. Installation according to Claim 1, characterized in that said chamber (4) can be dismantled into at least two parts, namely a lower part (4a) equipped with said shut-off valve (12) and an upper part (4b) provided with said orifices (6, 7, 8).
